# EUROPÄISCHE PATENTSCHRIFT

(11) **EP 1 889 808 B1**
(45) Veröffentlichungstag und Bekanntmachung des Hinweises auf die Patenterteilung: **09.09.2009**
(21) Anmeldenummer: 06007069.5
(22) Anmeldetag: 03.04.2006
(51) Int. Cl.: B66C 3/00

(54) **Kranarm mit einer Befestigungsvorrichtung für Arbeitsgeräte**
Crane arm with connecting device for a working implement
Flèche articulée avec dispositif de fixation pour une machine de travail

(43) Veröffentlichungstag der Anmeldung: 20.02.2008
(73) Patentinhaber: Epsilon Kran GmbH, 5101 Bergheim (AT)
(72) Erfinder: Steindl, Hannes, 5061 Elsbethen (AT)
(74) Vertreter: Torggler, Paul Norbert

(56) Entgegenhaltungen:
- FR-A- 2 211 571
- US-A- 4 239 273
- US-A1- 2005 017 528

## Beschreibung

Die vorliegende Erfindung betrifft Kranarm mit einer Befestigungsvorrichtung für Arbeitsgeräte, wobei die Befestigungsvorrichtung entlang einer vertikalen Achse beabstandete Drehgelenke mit einem kranarmseitigen Drehgelenk und einem arbeitsgeräteseitigen Drehgelenk nach Art eines Kardangelenks aufweist, deren Drehachsen senkrecht zueinander angeordnet sind, wobei vom Kranarm Schlauchleitungen zu Anschlüssen an einem zwischen Arbeitsgerät und arbeitsgeräteseitigem Drehgelenk angeordneten Rotator führen und wobei das kranarmseitige Drehgelenk entlang seiner Drehachse zwei beabstandete Drehlager aufweist und die Schlauchleifungen vom Kranarm zu den Anschlüssen zwischen den beiden Drehlagern verlaufen.

Gattungsgemäße Kranarme mit zum Beispiel einem angebrachten Greifer als Arbeitsgerät finden in zahlreichen Gebieten Anwendung. Beispielsweise werden solche Kranarme, die in der Regel teleskopartig ausfahrbar sind, auf Kraftfahrzeugen zum Beladen einer Ladefläche mit Ladegut im mobilen Einsatz verwendet. Typischerweise handelt es sich dabei um sperriges Ladegut wie Baumstämme oder Rohrleitungen. Auch der stationäre Einsatz solcher Kranarme in Verschrottungsanlagen, in Müllverarbeitungsanlagen oder in der Bauindustrie kann häufig beobachtet werden. Der Rotator und das Arbeitsgerät werden meistens über eine Hydraulikeinrichtung betrieben. Deshalb führen vom Kranarm zum Rotator Hydraulikschläuche, während sich die eigentliche Steuerungseinheit, das Hydraulikreservoir und Hydraulikpumpen etc. beispielsweise am anderen Ende des Kranarms befinden, von wo aus auch die Steuerung durch einen Benutzer erfolgt

Beim Stand der Technik gemäß US 2005/0017528 ist vorteilhaft, dass die Schlauchleitungen, die vom Kranarm zur Rotationseinrichtung führen, nicht leicht von außen beschädigt werden können, beispielsweise durch Äste, Ladegut oder anderes Werkzeug, wodurch es zum Auslaufen von Hydraulikflüssigkeit kommen kann. Ein solches Auslaufen von Hydraulikflüssigkeit beeinträchtigt die Funktion des Kranarms und es kann zu Gefahrenmomenten kommen.

Aufgabe der vorliegenden Erfindung ist es, die Anschlüsse für die an der dem Kranarm zugewandten Seite der Befestigungsvorrichtung angeordnet sind und die Schlauchleitungen in Richtung der Drehachse des arbeitsgeräteseitigen Drehgelenks versetzt an diesem Drehgelenk vorbeilaufen.

Erfindungsgemäß wird dies durch einen Kranarm der eingangs genannten Gattung erreicht, unter Beibehaltung des erwähnten Vorteiles das Kardangelenk insgesamt möglichst stabil auszubilden und die Anschlüsse für die Schlauchleitungen gut von außen zugänglich zu machen.

Als besonders vorteilhaft hat es sich erwiesen, dass die Anschlüsse für die Schlauchleitungen an der dem Kranarm zugewandten Seite der Befestigungsvorrichtung angeordnet sind. Durch das Anordnen der Anschlüsse für die Schlauchleitungen an der dem Kranarm zugewandten Seite der Befestigungsvorrichtung sind die Schlauchleitungen vor externen Einflüssen abgeschirmt und beispielsweise davor geschützt, dass die Schlauchleitungen an einem Baum bzw. Ast hängen bleiben oder an einem scharfen Gegenstand verletzt werden. In der Arbeitsstellung ist die Befestigungsvorrichtung um die Drehachse des kranarmseitigen Gelenks um einen Winkel α drehbar gelagert, bei in der Regel der von der Befestigungsvorrichtung und dem Kranarm eingeschossene Winkel a nicht mehr als 180° beträgt, sodass die Befestigungsvorrichtung dem Kranarm stets dieselbe Seite zuweist. Das Vorbeiführen der Schlauchleitungen auf der dem Kranarm zugewandten Seite minimiert das Risiko durch externe Beschädigung erheblich.

Weitere Vorteile sowie Details der Erfindung werden anhand der vorliegenden Figuren und Figurenbeschreibungen mittels eines Ausführungsbeispieles näher erläutert. Dabei zeigt
- Fig. 1: schematisch einen erfindungsgemäßen Kranarm im Schrägriss,
- Fig. 2: den Kranarm von Fig. 1 im Schrägriss aus einer andern Perspektive und
- Fig. 3 und 4: Detailansichten der Befestigungsvorrichtung gemäß Fig. 1 bzw. Fig. 2.

Die Fig. 1 zeigt einen Kranarm 1 mit einer Befestigungsvorrichtung 2 für ein Arbeitsgerät 3, das im vorliegenden Fall von einem Greifer in geöffneter Stellung gebildet wird. Die Befestigungsvorrichtung 2 weist entlang der vertikalen Achse z beabstandete Drehgelenke 4, 5 mit einem kranarmseitigen Drehgelenk 4 und einem arbeitsgeräteseitigen Drehgelenk 5 nach Art eines Kardangelenks auf. Die Drehachsen x, y der Drehgelenke 4, 5 sind senkrecht zueinander sowie senkrecht zur vertikalen Achse z angeordnet und bilden somit ein kartesisches Koordinatensystem. Vom Kranarm 1 führen Schlauchleitungen 7 (siehe auch Fig. 3) zu Anschlüssen 8 an einem zwischen dem Greifer 3 und dem arbeitsgeräteseitigen Drehgelenk 5 angeordneten Rotator 6. Die Anschlüsse 8 sind etwa horizontal von der vertikalen Achse z weggerichtet. Im vorliegenden Fall weist jeder einzelne Anschluss in Richtung der Drehachse y des arbeitsgeräteseitigen Drehgelenks 5. Wie deutlich anhand der Fig. 3 erkennbar ist, ist das kranarmseitige Drehgelenk 4 entlang seiner Drehachse x mit zwei Drehlagern 4a, 4b ausgestattet, wobei die Schlauchleitungen 7 zwischen diesen beiden Drehlagern 4a, 4b durchragen bzw. verlaufen.

Die Fig. 2 mit der Detailansicht in Fig. 4 verdeutlicht, wie die Schlauchleitungen 7 zu den Anschlüssen 8 verlaufen. Die Anschlüsse 8 können beispielsweise als Bohrungen, Buchsen oder Hülsen ausgebildet sein. Im vorliegenden Fall sind die Anschlüsse 8 bolzenartige Vorsprünge mit einem Bolzengewinde, auf die die Schläuche 7 mit Hülsenaufsätzen, die ein Muttergewinde aufweisen, aufgeschraubt sind. Daher sind die eigentlichen Anschlüsse 8 in der Darstellung von den Hülsenaufsätzen verdeckt. Auch andere, vorzugsweise lösbare Befestigungsmechanismen sind im Rahmen der Erfindung vorgesehen. Die Anschlüsse 8 sind im gezeigten Ausführungsbeispiel außerhalb der Drehlager des Drehgelenks 5 angeordnet.

Im bevorzugten Fall (wie auch im dargestellten Ausführungsbeispiel) können die Schlauchleitungen 7 aus dem Inneren des Kranarms 1 herausführen, zwischen den Drehlagern 4a, 4b hindurchgeführt werden und an die dem Kranarm 1 zugewandte Seite 1a der Befestigungsvorrichtung 2 geführt werden, wo sich die Anschlüsse 8 für die Schlauchleitungen 7 befinden. In Arbeitsstellung ist der eingeschlossene Winkel α zwischen Kranarm 1 und Befestigungsvorrichtung 2 in der Regel geringer als 180°, sodass das Vorbeiführen der Schlauchleitungen 7 der Befestigungsvorrichtung 2 an der dem Kranarm 1 zugewandten Seite 1 a einen schützenden Effekt für die Schläuche 7 zeigt. Der Rotator 6, der in der Fig. 4 noch deutlicher dargestellt ist, ermöglicht eine Rotation des angeschlossenen Arbeitsgerätes 3 entlang der vertikalen Achse z. Dabei ist der dem Arbeitsgerät 3 zugewandte Teil 6b der Rotationseinrichtung 6 relativ zur Befestigungsvorrichtung drehbar. Der obere, dem Kranarm 1 zugewandte Teil 6a, an dem sich auch die Anschlüsse 8 befinden, bleibt bei einer Rotation (von 6b) um z in Ausgangslage. Die eigentliche Ausgestaltung des Rotators 6 kann in an sich bekannter Weise erfolgen.

## Patentansprüche

1. Kranarm mit einer Befestigungsvorrichtung für Arbeitsgeräte, wobei die Befestigungsvorrichtung entlang einer vertikalen Achse beabstandete Drehgelenke mit einem kranarmseitigen Drehgelenk und einem arbeitsgeräteseitigen Drehgelenk nach Art eines Kardangelenks aufweist, deren Drehachsen senkrecht zueinander angeordnet sind, wobei vom Kranarm Schlauchleitungen zu Anschlüssen an einem zwischen Arbeitsgerät und arbeitsgeräteseitigem Drehgelenk angeordneten Rotator führen und wobei das kranarmseitige Drehgelenk entlang seiner Drehachse zwei beabstandete Drehlager aufweist und die Schlauchleitungen vom Kranarm zu den Anschlüssen zwischen den beiden Drehlagern verlaufen, **dadurch gekennzeichnet, dass** die Anschlüsse (8) für die Schlauchleitungen (7) an der dem Kranarm (1) zugewandten Seite (1a) der Befestigungsvorrichtung (2) angeordnet sind und die Schlauchleitungen (7) in Richtung der Drehachse des arbeitsgeräteseitigen Drehgelenks versetzt an diesem Drehgelenk vorbeilaufen.

## Claims

1. A crane arm having a fixing device for working implements, wherein the fixing device has rotary joints spaced along a vertical axis with a rotary joint at the crane arm side and a rotary joint at the working implement side in the manner of a cardan joint whose axes of rotation are arranged perpendicularly to each other, wherein hose lines lead from the crane arm to connections to a rotator arranged between the working implement and the rotary joint at the working implement side and wherein the rotary joint at the crane arm side has two spaced rotary bearings along its axis of rotation and the hose lines lead from the crane arm to the connections between the two rotary bearings **characterised in that** the connections (8) for the hose lines (7) are arranged at the side (1a) of the fixing device (2), that is towards the crane arm (1) and the hose lines (7) pass the rotary joint shifted in the direction of the axis of rotation of the rotary joint at the working implement side.

## Revendications

1. Flèche articulée, comportant un dispositif de fixation pour des outils de travail, ledit dispositif de fixation comportant des articulations tournantes, situées à distance le long d'un axe vertical, avec une articulation tournante du côté de la flèche et une articulation tournante du côté de l'outil du type joint de cardan, dont les axes de rotation sont disposés perpendiculairement entre eux, des conduites flexibles menant depuis la flèche articulée vers des raccord sur un rotor, disposé entre l'outil et l'articulation tournante du côté outil, et l'articulation tournante du côté flèche étant munie de deux paliers de rotation, écartés l'un de l'autre le long de son axe de rotation, et les conduites flexibles s'étendant depuis la flèche articulée jusqu'aux raccords entre les deux paliers de rotation, **caractérisée en ce que** les raccords (8) pour les conduites flexibles (7) sont disposés sur le côté (1a) du dispositif de fixation (2), orienté vers la flèche articulée (1), et les conduites flexibles (7) passent le long de ladite articulation tournante en étant décalées vers l'axe de rotation de l'articulation tournante du côté outil.
